# DEMANDE DE BREVET EUROPEEN

(11) **EP 0 007 818 A1**
(43) Date de publication de la demande: **06.02.1980**
(21) Numéro de dépôt: 79400361.6
(22) Date de dépôt: 06.06.1979
(51) Int. Cl.: G21F 9/16, B65B 43/62

(54) **Dispositif pour le conditionnement des déchets toxiques**

(30) Priorité: 09.06.1978 FR 7817341
(71) Demandeur: SOCIETE GENERALE POUR LES TECHNIQUES NOUVELLES S.G.N. Société anonyme dite:, F-78184 Saint-Quentin-en-Yvelines Cédex (FR)
(72) Inventeur: Fanchtein, Jean-Pierre, F-94210 La Varenne St. Hilaire (FR); Penot, André, F-78150 le Chesnay (FR); Tucoulat, Daniel, F-95530 La Frette sur Seine (FR)
(74) Mandataire: Combe, André

(57) **Abrégé**

La présente invention concerne un dispositif de conditionnement de déchets toxiques dans un matériau solidifiable comportant un conteneur tournant (1) que l'on peut convenablement positionner par rapport à un outil de malaxage (7) que l'on peut mettre en place dans ledit conteneur et par rapport à des moyens de remplissage (8) dudit conteneur.

## Description

La présente invention concerne un dispositif pour le conditionnement de déchets toxiques par insertion de ces déchets dans un matériau solidifiable.

Le procédé de traitement des déchets toxiques, en vue de leur conditionnement,de leur transport et de leur stockage dans des conditions acceptables, qui consiste à insérer lesdits déchets dans un matériau solidifiable protecteur tel qu'un ciment ou un béton ou une substance goudronneuse est connu. Ce procédé est en particulier largement utilisé pour le traitement des déchets radio-actifs tels qu'effluents liquides, ou résines échangeuses d'ions.

Du fait de la nature toxique des déchets, cette insertion dans le matériau solidifiable, insertion qui implique une homogénéisation correcte du mélange des déchets et du matériau solidifiable, pose un certain nombre de problèmes technologiques qui deviennent particulièrement difficiles lorsque cette homogénéisation doit se faire avec une très grande fiabilité:

La présente invention concerne un dispositif fiable permettant une commande à distance pour le traitement des déchets toxiques par insertion dans un matériau solidifiables caractérisé en ce que ledit dispositif comporte :
- un conteneur dans lequel on réalise l'insertion des déchets dans le matériau solidifiable,
- un dispositif permettant la rotation du conteneur,
- des moyens pour amener ledit conteneur en position de remplissage et d'homogénéisation et pour permettre son transport, hors de ladite position,
- un outil de malaxage comportant des éléments de malaxage et étant mis en place, à l'intérieur du conteneur et extrait par celui-ci par des dispositifs de translation verticaux connus,
- des moyens pour désolidariser ledit outil de malaxage desdits dispositif de mise en place,
- des moyens permettant d'introduire, dans ledit conteneur, d_{L}s quantités contrôlées de déchets et de matériau solidifiable et éventuellement d'additifs, et éventuellement
- des moyens permettant une commande à distance des divers dispositifs utilisés dans l'invention.

Le conteneur pourra être de nature, de volume et de forme différents ; on utilisera par exemple des fûts en acier, en béton ou en fibrociment. En général, lorsque le mélange déchets- matériau solidifiable aura été homogénéisé et solidifié dans le conteneur, il pourra être stocké et conservé avec ledit conteneur. Dans le cas par exemple où les déchets toxiques sont de nature radio-active le conteneur pourra avantageusement être prévu pour que ses parois constituent une barrière efficace contre les radiations.

Le dispositif permettant la rotation du conteneur est avantageusement constitué par un plateau horizontal tournant autour d'un axe vertical. Le conteneur est posé sur ce plateau et y est positionné grâce à l'utilisation d'un dispositif convenable tel que, par exemple,des pions de positionnement. Si l'on veut utiliser des conteneurs de dimensions (notamment hauteur) différentes, on pourra intercaler entre le plateau et le conteneur un support convenable qui sera lui-même positionné sur le plateau gràce au dispositif de positionnement et qui pourra comporter des éléments quelconques permettant le positionnement convenable du conteneur.

Le conteneur, convenablement positionné sur ledit plateau horizontal tournant, sera amené en position de remplissage et d'homogénéisation grâce à un dispositif tel qu'un chariot se déplaçant sur des rails. Ce chariot amènera donc le conteneur au-dessous du dispositif complexe qui comprendra notamment l'outil de malaxage et les moyens d'amenée du matériau solidifiable. Pour être certain que le chariot et le conteneur sont convenablement positionnés par rapport à l'outil de malaxage et aux moyens d'amanée du matériau solidifiable, les rails sur lesquels se déplace le chariot seront avantageusement pourvus de contacts électriques qui coopéreront avec des cames prévues sur le chariot lui-même. Il sera ainsi toujours possible à un opérateur, même s'il est situé en un point relativement éloigné du chariot, de connaître la position exacte dudit chariot. Cette possibilité de positionnement exacte du conteneur par rapport à l'outil de malaxage permettra d'amener ce dernier, soit dans l'axe, soit légèrement désaxé par rapport à l'axe du conteneur ; on peut même concevoir que pour des conteneurs de très fort diamètre et un outil de malaxage de largeur plus restreinte on puisse malaxer tous les points du volume interne du conteneur en déplaçant latéralement le conteneur par rapport à l'outil de malaxage.

Ce même chariot permet l'évacuation vers l'extérieur du conteneur lorsque celui-ci a été rempli et éventuellement refermé.

L'outil de malaxage monobloc est composé par exemple d'un cadre dans lequel sont fixées des pales. Ces pales sont disposées de façon que, compte tenu des conditions du mélange, le brassage des produits contenus dans le conteneur soit aussi efficace que possible. Cet outil de malaxage est porté par un dispositif mobile en translation verticale qui amène l'outil à l'intérieur du conteneur et retire ledit outil en fin de mélange. Comme il est possible, dans certains cas, ou lors de fausses manoeuvres que la solidification du matériau solidifiable intervienne avant que l'outil de malaxage ait été retiré hors du conteneur, ledit outil doit pouvoir être désolidarisé facilement d'avec le dispositif mobile en translation qui assure la mise en place et le retrait dudit outil. Le bâti, le porte-outil et l'outil sont conçus de façon qu'il soit possible, quelle que soit la position dans laquelle l'outil aura besoin d'être déconnecté d'avec son porte-outil, de sortir le conteneur avec l'outil plus ou moins entièrement emprisonné dans ledit conteneur.

Compte tenu de ce que les conteneurs pourront être de tailles (hauteur) différentes, le déplacement du dispositif mobile en translation verticale et de l'outil qui lui est lié sera contrôlé par tout dispositif (butée par exemple) connu. Il est même préférable étant donné que pour un type de conteneurs lesdits conteneurs pourront avoir des profondeurs légèrement différentes, que la fixation entre le dispositif mobile et l'outil soit conçue de façon que ledit outil ait un certain degré de liberté en hauteur.

Ainsi dans le dispositif selon l'invention le mélange des divers ingrédients à l'intérieur du conteneur est réalisé par le combinaison d'un mouvement de rotation du conteneur et la présence d'un outil de malaxage qui est convenablement positionné dans le conteneur mais qui n'est pas lui-méme soumis à un mouvement de rotation autour de son axe. Il peut cependant, dans certains cas, être souhaitable, tout en soumettant le conteneur au mouvement de rotation décrit ci-dessus, de faire en sorte que l'outil de malaxage soit également soumis a un mouvement de rotation autour de son axe, ledit mouvement étant effectué dans le même sens ou en sens contraire du mouvement de rotation du conteneur.

Le dispositif selon l'invention comporte aussi des moyens permettant d'introduire dans le conteneur des quantités contrôlées de déchets de matériau solidifiable et éventuellement d'additifs.

Les moyens permettant l'introduction du matériau solidifiable se trouvent disposés de façon que cette introduction ait lieu alors que le conteneur est positionné au-dessous de l'outil de malaxage et de préférence alors que ledit outil de malaxage est descendu dans ledit conteneur ; les moyens éventuels permettant l'introduction des additifs, généralement d'additifs qui ont pour rôle de modifier les propriétés du matériau solidifiable, sont également situés de façon à être utilisables alors que le conteneur est positionné au-dessous de l'outil de malaxage ; les moyens permettant l'introduction des déchets peuvent avantageusement être situés au même endroit ou se situer ailleurs sur le trajet normal du chariot.

Bien évidemment les quantités relatives et absolues de déchets, de matériau solidifiable et éventuellement d'additifs admises dans le conteneur, pourront être contr8lées. Il est même parfois'souhaitable de pouvoir contrôler, au moyen de dispositifs connus, la vitesse d'introduction des divers matériaux, notamment du matériau solidifiable lorsque celui-ci est du ciment, dans le conteneur.

Dans les cas où les déchets sont très toxiques, par exemple lorsque lesdits déchets sont radio-actifs; l'ensemble des dispositifs selon l'invention sera enfermé à l'intérieur d'une enceinte de confinement et/ou de protection biologique dans laquelle on introduira le conteneur vide et de laquelle on sortira le conteneur plein, de préférence comportant un couvercle (ou équivalent). Toutes les opérations courantes qui se dérouleront dans cette chambre seront commandées de l'extérieur. Mais de plus, il sera alors souhaitable de disposer de moyens visuels permettant de contrôler de l'extérieur la réalisation effective des diverses opérations principales que l'on effectue en mettant en oeuvre le dispositif selon l'invention ; il sera ainsi souhaitable de pouvoir examiner les conditions dans lesquelles le mélange déchet-matériau solidifiable se réalise à l'intérieur du conteneur, c'est pourquoi le dispositif selon l'invention comporte également, de préférence, au moins un moyen optique (tel que jeu de miroirs ou caméra de télévision) disposé de façon que l'opérateur puisse voir l'intérieur du conteneur lorsque celui-ci est positionné pour recevoir l'outil de malaxage et le matériau solidifiable.

L'invention sera mieux comprise par la description d'après un exemple de réalisation de l'invention, cet exemple est illustré par les figures 1 et 2, dans lesquelles :
la figure 1 est une vue en coupe longitudinale selon I-I (de la figure 2) du dispositif selon l'invention, et
la figure 2 est une vue selon II-II du dispositif de la figure 1.

Sur la figure 1, on a représenté :
- en 1, un conteneur dans lequel on réalise l'insertion des déchets dans le matériau solidifiable ; ce conteneur est par exemple un fût en béton de hauteur totale de 1 500 mm, de diamètre 1 400 mm et d'épaisseur 300 mm,
- en 2, un plateau horizontal tournant autour de son axe vertical : ce plateau comporte des pions 3 permettant un positionnement convenable du conteneur sur ledit plateau ; ce plateau est soutenu par un arbre, lequel est lié à un chariot qui circule sur des rails (ces divers éléments ne sont pas représentés) ; la position d'arrêt du chariot par rapport à l'outil de malaxage est assurée par des contacts électriques convenables ;
- en 4, une charpente métallique comporte deux glissières 5 entre lesquelles se déplace verticalement un porte-outil 6 et auquel est fixé l'outil de malaxage 7 ; le mouvement de l'ensemble porte-outil et outil est assuré par un moteur, commandé de l'extérieur, qui permet de descendre l'outil dans le conteneur jusqu'à une hauteur prédéterminée et qui permet de sortir l'outil en fin d'opération le porte-outil comporte des moyens (non représentés) permettant une désolidarisation rapide et fiable de l'outil d'avec le porte-outil ;
- en 8, une goulotte permettant l'introduction, dans le conteneur d'une quantité contrôlée de matériau solidifiable tel que du ciment ;
- en 9, un système de miroirs permettant, depuis une position extérieure, d'examiner l'intérieur du conteneur notamment au moment de l'homogénéisation ; il est également possible de disposer une caméra de télévision permettant la surveillance de l'intérieur du conteneur ;
- en 10, une hotte d'aspiration reliée à au moins une gaine de ventilation ;
- en 11, une plaque fixe, liée au bâti soutenant l'outil de malaxage, permettant par obturation de l'ouverture du conteneur d'éviter toute projection de substance toxique hors du conteneur durant l'opération ;
- en 13, un vibreur pouvant soumettre l'outil à des vibrations destinées d'une part au nettoyage dudit outil lorsque celui-ci est sorti du conteneur et d'autre part à une éventuelle homogénéisation du mélange, lorsque l'outil est à l'intérieur du conteneur, notamment pour briser les mottes diverses.
- en 15, le système assurant le translation verticale de l'outil.

L'ensemble du dispositif est contenu dans une chambre dont les murs sont schématisée en 12.

Sur la figure 2, on reconnaît :
- en 4, des éléments de charpente métallique,
- en 5, les glissières qui guident l'outil de malaxage,
- en 8, une goulotte permettant l'introduction de matériau solidifiable, de substance toxique et éventuellement d'additifs,
- en 9, un espace ouvert permettant la vision de ce qui se passe dans le conteneur,
- en 9 bis, des ouvertures permettant le montage, sur la hotte 10, d'une caméra de télévision et des éclairages correspondants,
- en 10, une hotte d'aspiration reliée à au moins une gaine de ventilation,
- en 11, la plaque fixe,
- en 12, les murs de la chambre contenant le dispositif,
- en 14, des butées escamotables permettant le positionnement exact, en hauteur, de l'outil.

## Revendications

1. Dispositif fiable, de préférence commandé à distance, pour le conditionnement de déchets toxiques par insertion dans un matériau solidifiable tel qu'un ciment ou un béton, caractérisé en ce qu'il comporte :
- un conteneur dans lequel on réalise l'insertion des déchets dans le matériau solidifiable,
- un dispositif entraînant ledit conteneur en rotation,
- des moyens pour amener ledit conteneur dans au moins une position de remplissage et d'homogénéisation et positionner convenablement ledit conteneur par rapport aux éléments de remplissage et d'homogénéisation,
- un outil de malaxage qui est mis en place, à l'intérieur du conteneur, et qui en est extrait par un dispositif de translation vertical permettant le positionnement exact, en hauteur, dudit outil,
- des moyens permettant de désolidariser ledit outil du dispositif assurant sa translation,
^{.} - des moyens permettant d'introduire, dans ledit conteneur, des quantités contr8lées de déchets, de matériau solidifiable et éventuellement d'additif, et éventuellement
- des moyens permettant une commande à distance des divers dispositifs mentionnés ci-dessus.

2. Dispositif selon la revendication 1, caractérisé en ce qu'il comporte au moins un moyen d'observation visuelle de l'intérieur du conteneur lorsque celui-ci est en position de mélange.
